# FASCICULE DE BREVET EUROPEEN

(11) **EP 2 795 089 B1**
(45) Date de publication et mention de la délivrance du brevet: **02.08.2017**
(21) Numéro de dépôt: 12809789.6
(22) Date de dépôt: 18.12.2012
(51) Int. Cl.: F02M 26/00

(54) **ECHANGEUR DE CHALEUR POUR GAZ, EN PARTICULIER POUR GAZ D'ECHAPPEMENT D'UN MOTEUR**
WÄRMETAUSCHER FÜR GASE, IM BESONDEREN FÜR MOTORABGASE
HEAT EXCHANGER FOR GASES, IN PARTICULAR FOR THE EXHAUST GASES OF AN ENGINE

(30) Priorité: 22.12.2011 ES 201132072
(43) Date de publication de la demande: 29.10.2014
(73) Titulaire: Valeo Termico S.A., 50011 Zaragoza (ES)
(72) Inventeur: DE FRANCISCO MORENO, Juan Carlos, E-50011 Zaragoza (ES); RODRIGO MARCO, Carlos, E-50011 Zaragoza (ES); BRAVO RODRIGUEZ, Yolanda, E-50011 Zaragoza (ES); PUERTOLAS SANCHEZ, Fernando, E-50011 Zaragoza (ES)
(74) Mandataire: Metz, Gaëlle
(86) Numéro de dépôt international: PCT/EP2012/076039
(87) Numéro de publication internationale: WO 2013/092641

(56) Documents cités:
- EP-A1- 1 647 697
- EP-A1- 1 795 850
- DE-A1-102005 037 156
- JP-A- 2008 231 929
- JP-A- 2008 232 451
- JP-A- 2009 114 923

## Description

La présente invention a trait à un échangeur de chaleur pour gaz, en particulier pour gaz d'échappement d'un moteur.

L'invention concerne notamment les échangeurs de recirculation des gaz d'échappement d'un moteur (EGRC).

### ARRIÈRE-PLAN DE L'INVENTION

La principale fonction des échangeurs EGR est d'échanger la chaleur entre les gaz d'échappement et le liquide de refroidissement dans le but de refroidir les gaz.

À l'heure actuelle, les échangeurs de chaleur EGR son largement utilisés dans des applications diesel afin de réduire les émissions, ainsi que dans des applications essence afin de réduire la consommation de carburant.

La tendance du marché est à la réduction de la taille des moteurs et à la mise en place d'échangeurs de chaleur EGR, non seulement dans des applications haute pression (HP), mais aussi dans des applications basse pression (BP). Or, ces deux types d'application ont une incidence sur la conception des échangeurs de chaleur EGR. Les fabricants de véhicules demandent des échangeurs de chaleur EGR avec de meilleurs rendements, mais dans le même temps, l'espace disponible pour l'installation d'un échangeur et de ses composants est de plus en plus petit et de plus en plus difficile à intégrer.

En outre, dans de nombreuses applications, le débit de liquide de refroidissement pour refroidir les gaz d'échappement a tendance a diminuer malgré l'augmentation du rendement de l'échangeur.

La configuration actuelle des échangeurs EGR sur le marché correspond à un échangeur de chaleur métallique, fabriqué généralement en acier inoxydable ou en aluminium.

Fondamentalement, il existe deux types d'échangeurs de chaleur EGR : un premier type consistant en une carcasse à l'intérieur de laquelle est disposé un faisceau de tubes parallèles pour le passage des gaz, le liquide de refroidissement circulant dans la carcasse autour des tubes ; et le deuxième type comprenant une série de plaques parallèles qui constituent les surfaces d'échange de chaleur, de façon à ce que les gaz d'échappement et le liquide de refroidissement circulent entre deux plaques, en couches alternées, et pouvant inclure des ailettes afin d'améliorer l'échange de chaleur.

Dans le cas d'échangeurs de chaleur à faisceau de tubes, la jonction entre les tubes et la carcasse peut être de différents types. Généralement, les tubes sont fixés par leurs extrémités entre deux plaques de support accouplées à chaque extrémité de la carcasse, les deux plaques de support présentant une pluralité d'orifices pour la mise en place des tubes respectifs.

Ces plaques de supports sont fixées à leur tour à des moyens de raccordement à la conduite de recirculation, lesquels peuvent consister en un raccord en V ou bien en un rebord périphérique de raccord ou bride, selon la conception de la conduite de recirculation où est assemblé l'échangeur. Le rebord périphérique peut être soit assemblé avec un réservoir de gaz, de telle sorte que le réservoir de gaz soit une pièce intermédiaire entre la carcasse et le rebord, soit assemblé directement à la carcasse.

Dans les deux types d'échangeurs EGR, la majeure partie des composants sont métalliques, si bien qu'ils sont assemblés par des moyens mécaniques, puis soudés au four ou à l'arc afin de garantir un niveau d'étanchéité requis pour cette application.

Un type d'échangeur connu comprend un faisceau de tubes de section essentiellement rectangulaire répartis sur deux colonnes contiguës et plusieurs rangées, la hauteur des tubes étant inférieure à leur largeur. Ledit faisceau de tubes est logé dans une carcasse essentiellement rectangulaire, avec l'entrée et la sortie des gaz situées aux extrémités opposées de la carcasse.

Ce type d'échangeur comprend également deux tuyaux, respectivement pour l'entrée et la sortie du liquide de refroidissement, raccordés à la carcasse. Le liquide de refroidissement doit circuler autour des tubes et bien refroidir en particulier la plaque de support située à l'entrée des gaz, en raison de la température plus élevée de cette plaque. Dans ce cas, il est nécessaire de garantir une bonne circulation du liquide de refroidissement dans la zone d'entrée des gaz afin d'éviter la formation de zones de bas débit qui impliqueraient une augmentation locale de la température du liquide de refroidissement par échange avec les gaz d'entrée à haute température.

La répartition du liquide de refroidissement dans la carcasse entre les tubes de gaz dépend des dimensions de la carcasse et de la position des tuyaux de liquide de refroidissement. Dans certaines configurations spécifiques, il se produit des problèmes d'ébullition associés à une mauvaise répartition du liquide de refroidissement près de la plaque de support d'entrée des gaz. Par conséquent, plus la répartition du liquide de refroidissement est bonne dans ladite zone contiguë à la plaque de support d'entrée des gaz, plus le problème l'ébullition due à la température élevée des tubes dans ladite zone sera maîtrisé.

Dans une configuration connue, le tuyau d'entrée de liquide de refroidissement est raccordé à un côté de la carcasse, à proximité du dessous et de la sortie des gaz, tandis que le tuyau de sortie de liquide de refroidissement est raccordé au dessus de la carcasse, au centre et près de l'entrée des gaz. Cette configuration permet ainsi une circulation à contrecourant du liquide de refroidissement. Dans ce cas, le tuyau de sortie de liquide de refroidissement est situé au-dessus de l'espace qui sépare les deux colonnes de tubes, ledit espace entre les tubes étant relativement petit, ce qui rend difficile la sortie du liquide de refroidissement.

Il faut souligner que lorsque l'échangeur est utilisé avec une circulation en parallèle, c'est-à-dire lorsque le tuyau d'entrée de liquide de refroidissement est disposé près de l'entrée des gaz, lesdits problèmes d'ébullition se produisent également.

Dans une autre configuration connue avec une circulation à contrecourant, le tuyau d'entrée de liquide de refroidissement est raccordé au dessous de la carcasse, près de la sortie des gaz, tandis que le tuyau de sortie de liquide de refroidissement est raccordé à un côté de la carcasse, près de l'entrée des gaz. Dans ce cas, le tuyau de sortie de liquide de refroidissement occupe plusieurs espaces entre des rangées de tubes, du fait que la hauteur des tubes est inférieure à leur largeur. La surface de passage du liquide de refroidissement est ainsi plus importante entre les tubes vers la sortie.

Par conséquent, dans cette dernière configuration, le problème d'ébullition est amélioré, d'une part parce que le débit du liquide de refroidissement est plus important dans la zone de sortie, et d'autre part parce que sa répartition entre les tubes est plus homogène. Toutefois, cette configuration n'est pas réalisable dans le cas de certaines dispositions et tailles de l'espace moteur, où l'orientation du manchon de raccordement au tuyau de sortie de liquide de refroidissement n'est pas satisfaisante.

Le document DE 10 2005 037 156 A1 décrit un échangeur de chaleur EGR comprenant un faisceau du tubes selon le préambule de la revendication 1.

Le document EP 1 795 850 A1 décrit un échangeur de chaleur EGR comprenant une série de plaques parallèles et une plaque qui améliore la répartition du liquide de refroidissement.

### DESCRIPTION DE L'INVENTION

L'objectif de l'échangeur de chaleur pour gaz, en particulier pour gaz d'échappement d'un moteur, de la présente invention est de résoudre les inconvénients que présentent les échangeurs connus dans la technique, de manière à fournir une répartition plus homogène et efficace du liquide de refroidissement, notamment dans la zone d'entrée des gaz où la température est plus élevée, avec la diminution consécutive du problème d'ébullition, et de manière à permettre en outre une meilleure adaptation entre le manchon de raccordement du fabricant de véhicules et le tuyau de sortie ou d'entrée de liquide de refroidissement.

L'échangeur de chaleur pour gaz, en particulier pour gaz d'échappement d'un moteur, de la présente invention, est du type qui comprend un faisceau de tubes disposés à l'intérieur d'une carcasse définissant une entrée et une sortie des gaz, lesdits tubes étant destinés à la circulation des gaz en vue d'un échange de chaleur avec un liquide de refroidissement et lesdits tubes étant répartis en au moins une colonne de plusieurs rangées définissant plusieurs espaces entre les rangées, et qui comprend un tuyau d'entrée et un tuyau de sortie de liquide de refroidissement raccordés à la carcasse, ledit échangeur de la présente invention étant caractérisé en ce qu'il comprend un canal de dérivation intégré à la carcasse susceptible de faire communiquer les espaces définis entre les rangées de tubes situés en face du dit canal avec l'un des tuyaux de liquide de refroidissement, de façon à améliorer la répartition du liquide de refroidissement.

De préférence, la hauteur des tubes est inférieure à leur largeur, et l'un des dits tuyaux de liquide de refroidissement est situé en face du côté le plus large des tubes.

De manière avantageuse, l'un des dits tuyaux de liquide de refroidissement est disposé près de l'entrée des gaz, améliorant ainsi la répartition du liquide de refroidissement dans la zone située à proximité de l'entrée des gaz.

De cette façon, le canal de dérivation permet d'obtenir respectivement une sortie ou une entrée de liquide de refroidissement, selon que la circulation est à contrecourant ou en parallèle, sur un côté de la carcasse où le débit de sortie traverse l'espace défini entre des rangées de tubes, et non l'espace situé en face du côté le plus large des tubes comme dans le cas de l'état de la technique.

Par conséquent, le tuyau de liquide de refroidissement situé près de l'entrée des gaz peut être disposé de n'importe quel côté de la carcasse, peu importe où se trouve le manchon du fabricant de véhicules pour le raccordement du dit tuyau de liquide de refroidissement.

On obtient par conséquent un canal pour le passage du liquide de refroidissement dont la trajectoire peut être adaptée aux besoins et à la configuration de l'espace moteur.

Par ailleurs, ledit tuyau de liquide de refroidissement disposé près de l'entrée des gaz peut être assemblé sur la carcasse et à une extrémité du canal de façon habituelle.

De préférence, le canal de dérivation est fabriqué par un procédé d'estampage, et sa configuration fait qu'il dépasse vers la partie extérieure de la carcasse. Selon l'invention, le canal de dérivation est associé à une plaque de fermeture accouplée à la carcasse dans l'espace intérieur situé en face du dit canal, ladite plaque de fermeture comprenant au moins un orifice passant prévu pour permettre le passage contrôlé du liquide de refroidissement entre l'intérieur de la carcasse et le canal de dérivation.

Par conséquent, le liquide de refroidissement circule dans le canal à travers un ou plusieurs orifices pratiqués dans la plaque de fermeture, dont le nombre ou la taille peuvent être modifiés afin d'obtenir une répartition optimale du liquide de refroidissement selon les besoins du fabricant de véhicules.

Selon un mode de réalisation préféré, la plaque de fermeture intérieure comprend deux orifices de passage latéraux.

Selon un autre mode de réalisation préféré, la plaque de fermeture intérieure comprend un ensemble d'orifices latéraux associés chacun à un espace situé toutes les deux rangées de tubes, et au moins un orifice supérieur situé en face du tuyau de sortie de liquide de refroidissement.

Par ailleurs, le canal de dérivation peut présenter diverses configurations selon le débit du liquide de refroidissement et les caractéristiques de l'environnement du moteur.

Selon un mode de réalisation préféré, le canal de dérivation comprend un orifice latéral prévu pour le raccordement d'un second tuyau de sortie de liquide de refroidissement.

Dans un autre mode de réalisation préféré, deux canaux de dérivation sont disposés respectivement sur les côtés opposés de la carcasse.

Dans un autre mode de réalisation préféré, le canal de dérivation comprend une section transversale variable sur toute sa longueur.

### BRÈVE DESCRIPTION DES DESSINS

Dans le but de faciliter la description de ce qui a été exposé précédemment, on joint des dessins dans lesquels sont représentés, sous forme schématique et uniquement à titre d'exemple non limitatif, des cas pratiques de réalisation de l'échangeur de chaleur pour gaz, en particulier pour gaz d'échappement d'un moteur, de la présente invention. Dans ces dessins :
la figure 1 est une vue en perspective d'un échangeur de chaleur connu dans l'état de la technique, qui illustre une configuration possible des tuyaux d'entrée et de sortie de liquide de refroidissement ;
la figure 2 est une section longitudinale de l'échangeur de chaleur de la figure 1, qui illustre schématiquement les lignes de répartition du liquide de refroidissement ;
la figure 3 est une vue de face partielle de l'échangeur de la figure 1, qui illustre le tuyau de sortie de liquide de refroidissement et sa position par rapport aux tubes de gaz ;
la figure 4 est une vue schématique d'une section transversale du tuyau de sortie de liquide de refroidissement de l'échangeur de la figure 1, qui indique sa position au-dessus de l'espace entre deux colonnes de tubes ;
la figure 5 est une vue en perspective partielle de l'échangeur de chaleur selon l'invention, qui illustre le canal estampé dans une paroi latérale de la carcasse ;
la figure 6 est une vue en perspective de la plaque de fermeture intérieure de l'invention, selon un premier mode de réalisation ;
la figure 7 est une vue en perspective partielle de l'échangeur de chaleur selon l'invention, avec la plaque de fermeture intérieure assemblée sur le canal estampé ;
la figure 8 est une section transversale de l'échangeur de l'invention de la figure 7, qui illustre la répartition du liquide de refroidissement à travers la plaque de fermeture et le canal vers le tuyau de sortie correspondant ;
la figure 9 est une vue en perspective partielle de l'échangeur de chaleur selon l'invention, qui illustre un deuxième mode de réalisation de la plaque de fermeture intérieure ;
la figure 10 est une section transversale de l'échangeur de l'invention de la figure 9, qui illustre la répartition du liquide de refroidissement à travers la plaque de fermeture et le canal vers le tuyau de sortie correspondant ; et
les figures 11 à 13 sont des sections transversales de l'échangeur de chaleur de l'invention, qui illustrent respectivement des modes de réalisation du canal de dérivation.

### DESCRIPTION DES MODES DE RÉALISATION PRÉFÉRÉS

Les figures 1 à 4 illustrent un type d'échangeur de chaleur 1' connu dans l'état de la technique, qui comprend un faisceau de tubes 2 disposés à l'intérieur d'une carcasse 3 définissant une entrée 4 et une sortie 5 des gaz, lesdits tubes 2 étant destinés à la circulation des gaz en vue d'un échange de chaleur avec un liquide de refroidissement. Le débit d'entrée 4 et de sortie 5 des gaz est illustré au moyen de flèches respectives, comme le montre la figure 2. En outre, les tubes 2 sont fixés par leurs extrémités entre deux plaques de support 6, 6' raccordées à chaque extrémité de la carcasse 3.

Dans ce cas, les tubes 2 sont de section essentiellement rectangulaire et sont répartis sur deux colonnes contiguës et plusieurs rangées. Lesdits tubes 2 définissent ainsi un espace 7 entre les colonnes et plusieurs espaces 8 entre les rangées, la hauteur des dits tubes 2 étant inférieure à leur largeur. La carcasse 3 présente une section quadrangulaire.

L'échangeur 1' comprend également un tuyau d'entrée 9 et un tuyau de sortie 10 de liquide de refroidissement raccordés à la carcasse 3. Le débit d'entrée et de sortie du liquide de refroidissement est représenté au moyen de flèches respectives, comme le montrent les figures 1 et 2. Il s'agit dans ce cas d'une circulation du liquide de refroidissement à contrecourant. Le tuyau d'entrée 9 de liquide de refroidissement est raccordé à un côté 3b de la carcasse 3, à proximité du dessous 3c et de la sortie 5 des gaz, tandis que le tuyau de sortie 10 de liquide de refroidissement est raccordé au dessus 3a de la carcasse 3, au centre et près de l'entrée 4 des gaz.

Comme le montrent les figures 3 et 4, le tuyau de sortie 10 de liquide de refroidissement est situé au-dessus de l'espace 7 qui sépare les deux colonnes de tubes 2. Toutefois, ledit espace 7 entre deux tubes 2 est relativement petit, ce qui rend difficile la sortie du liquide de refroidissement. Dans ce cas, comme le montrent les lignes courbes sur la figure 2, il est nécessaire de diriger le liquide de refroidissement vers la zone d'entrée 4 des gaz et avec un fort débit, car la température des gaz est élevée. Plus la répartition du liquide de refroidissement est bonne dans ladite zone 4 contiguë à la plaque de support 6 d'entrée des gaz, plus le problème l'ébullition due à la température élevée des tubes 2 dans ladite zone 4 sera maîtrisé.

Les figures 5 à 13 font référence à l'échangeur de chaleur 1 de l'invention, dont les références numériques 2 à 10 coïncident avec celles de l'échangeur 1' connu décrit précédemment.

Comme le montrent les figures 5 à 8, l'échangeur de chaleur 1 de l'invention comprend en outre un canal de dérivation 11 intégré dans un côté 3b de la carcasse 3 près de l'entrée 4 des gaz, ledit canal de dérivation 11 étant susceptible de faire communiquer l'espace latéral 8 défini entre des rangées de tubes 2 situés en face du dit canal 11 avec le tuyau de sortie 10 de liquide de refroidissement disposé sur le dessus 3a de la carcasse 3. Cette disposition structurelle améliore notablement la répartition du liquide de refroidissement dans la zone située près de l'entrée 4 des gaz.

Le canal de dérivation 11 permet d'obtenir une sortie de liquide de refroidissement dans un côté 3b de la carcasse 3, où ledit débit de sortie traverse les espaces 8 définis entre des rangées de tubes 2, et non l'espace 7 défini entre des colonnes comme dans le cas de l'état de la technique, et peu importe où se trouve le manchon du fabricant de véhicules pour le raccordement du dit tuyau de sortie 10 de liquide de refroidissement.

On obtient de cette façon un canal 11 pour le passage du liquide de refroidissement dont la trajectoire peut être adaptée aux besoins et à la configuration de l'espace moteur.

Dans ce cas, le canal de dérivation 11 est fabriqué par un procédé d'estampage, et sa configuration fait qu'il dépasse vers la partie extérieure de la carcasse 3, comme le montrent les figures 5 et 8.

Par ailleurs, le tuyau de sortie 10 de liquide de refroidissement est assemblé à la carcasse 3 et à une extrémité du canal 11 de façon habituelle (voir figure 8).

De même, le canal de dérivation 11 est associé à une plaque de fermeture 12 accouplée à la carcasse 3 dans l'espace intérieur situé en face du dit canal 11, ladite plaque de fermeture 12 comprenant au moins un orifice passant 13 prévu pour permettre le passage contrôlé du liquide de refroidissement de l'intérieur de la carcasse 3 vers le canal de dérivation 11.

Par conséquent, le liquide de refroidissement pénètre dans le canal 11 à travers un ou plusieurs orifices 13 pratiqués dans la plaque de fermeture 12, dont le nombre ou la taille peuvent être modifiés afin d'obtenir une répartition optimale du liquide de refroidissement selon les besoins du fabricant de véhicules.

Selon un premier mode de réalisation de la plaque de fermeture 12 illustré sur les figures 6 à 8, ladite plaque de fermeture 12 comprend deux orifices de passage latéraux 13. Sur la figure 8, on a représenté au moyen de deux flèches la sortie du liquide de refroidissement, respectivement à travers les orifices 13 vers le canal de dérivation 11, puis vers le tuyau de sortie 10.

Selon un deuxième mode de réalisation de la plaque de fermeture 12 illustré sur les figures 9 et 10, ladite plaque de fermeture 12 comprend un ensemble d'orifices latéraux 13 de petit diamètre associés chacun à un espace 8 situé toutes les deux rangées de tubes 2, et plusieurs orifices supérieurs 13a situés en face du tuyau de sortie 10 de liquide de refroidissement. De même, sur la figure 10, on a représenté au moyen de deux flèches la sortie du liquide de refroidissement, respectivement à travers les orifices 13, 13a vers le canal de dérivation 11, puis vers le tuyau de sortie 10.

Il convient de signaler que jusqu'à présent, l'échangeur de chaleur a été décrit avec une circulation du liquide de refroidissement à contrecourant, mais il est évident que la circulation peut également être parallèle, c'est-à-dire avec l'entrée de liquide de refroidissement du côté situé à proximité de l'entrée des gaz.

Par ailleurs, bien que l'on ait représenté un faisceau de tubes avec deux colonnes et plusieurs rangées, il peut y avoir d'autres modes de réalisation, par exemple avec une seule colonne et plusieurs rangées.

De même, d'autres types de géométries peuvent être utilisés pour le canal de dérivation 11, selon le débit du liquide de refroidissement et les caractéristiques de l'environnement du moteur. Trois modes de réalisation sont décrits ci-après.

Selon un premier mode de réalisation illustré sur la figure 11, le canal de dérivation 11 comprend un orifice latéral prévu pour le raccordement d'un second tuyau de sortie 10a de liquide de refroidissement.

Selon un deuxième mode de réalisation illustré sur la figure 12, on utilise deux canaux de dérivation 11, 11a avec leur plaque de fermeture 12, 12a respective, disposés respectivement sur les côtés 3b opposés de la carcasse 3.

Selon un troisième mode de réalisation illustré sur la figure 13, le canal de dérivation 11 comprend une section transversale variable sur toute sa longueur.

## Revendications

1. Échangeur de chaleur (1) pour gaz, en particulier pour gaz d'échappement d'un moteur, comprenant un faisceau de tubes (2) disposés à l'intérieur d'une carcasse (3) définissant une entrée (4) et une sortie (5) des gaz, lesdits tubes (2) étant destinés à la circulation des gaz en vue d'un échange de chaleur avec un liquide de refroidissement et lesdits tubes (2) étant répartis en au moins une colonne de plusieurs rangées définissant plusieurs espaces (8) entre les rangées, et comprenant un tuyau d'entrée (9) et un tuyau de sortie (10) de liquide de refroidissement raccordés à la carcasse (3), ledit échangeur (1) comprenant un canal de dérivation (11) intégré à la carcasse (3) susceptible de faire communiquer les espaces (8) définis entre les rangées de tubes (2) situées en face du dit canal (11) avec l'un des tuyaux (10) de liquide de refroidissement, de façon à améliorer la répartition du liquide de refroidissement, l'échangeur comprenant au moins un orifice passant (13)prévu pour permettre le passage contrôlé du liquide de refroidissement entre l'intérieur de la carcasse (3) et le canal de dérivation (11), **caractérisé en ce que** ledit canal est- associé à une plaque de fermeture (12) accouplée à la carcasse (3) dans l'espace intérieur situé en face dudit canal (11), ladite plaque de fermeture(12) comprenant ledit orifice passant (13).

2. Échangeur (1) selon la revendication 1, dans lequel la hauteur des tubes (2) est inférieure à leur largeur, et dans lequel l'un des dits tuyaux (10) de liquide de refroidissement est situé en face du côté le plus large des tubes (2).

3. Échangeur (1) selon la revendication 1 ou 2, dans lequel l'un des dits tuyaux (10) de liquide de refroidissement est disposé près de l'entrée (4) des gaz, améliorant ainsi la répartition du liquide de refroidissement dans la zone située à proximité de l'entrée (4) des gaz.

4. Échangeur (1) selon la revendication 1, dans lequel le canal de dérivation (11) est fabriqué par un procédé d'estampage, et sa configuration fait qu'il dépasse vers la partie extérieure de la carcasse (3).

5. Échangeur (1) selon la revendication 1, dans lequel la plaque de fermeture intérieure (12) comprend deux orifices de passage latéraux (13).

6. Échangeur (1) selon la revendication 1, dans lequel la plaque de fermeture intérieure (12) comprend un ensemble d'orifices latéraux (13) associés chacun à un espace (8) situé toutes les deux rangées de tubes (2), et au moins un orifice supérieur (13a) situé en face du tuyau (10) de liquide de refroidissement situé près de l'entrée (4) des gaz.

7. Échangeur (1) selon la revendication 1, dans lequel le canal de dérivation (11) comprend un orifice latéral prévu pour le raccordement d'un second tuyau de sortie (10a) de liquide de refroidissement,

8. Échangeur (1) selon la revendication 1, qui comprend deux canaux de dérivation (11, 11a) disposés respectivement sur les côtés (3b) opposés de la carcasse (3).

9. Échangeur (1) selon la revendication 1, dans lequel le canal de dérivation (11) comprend une section transversale variable sur toute sa longueur.

## Patentansprüche

1. Wärmetauscher (1) für Gase, insbesondere für Abgase eines Motors, der ein Bündel von Rohren (2), die im Inneren eines Gehäuses (3) angeordnet sind, das einen Eingang (4) und einen Ausgang (5) der Gase definiert, wobei die Rohre (2) für die Zirkulation der Gase zum Zweck eines Wärmeaustauschs mit einer Kühlflüssigkeit bestimmt sind, und die Rohre (2) in mindestens einer Säule von mehreren Reihen verteilt sind, die mehrere Freiräume (8) zwischen den Reihen definiert, und eine Kühlflüssigkeits-Eingangsrohrleitung (9) und eine Kühlflüssigkeits-Ausgangsrohrleitung (10) enthält, die an das Gehäuse (3) angeschlossen sind, wobei der Tauscher (1) einen in das Gehäuse (3) integrierten Umleitungskanal (11) enthält, der die zwischen den Reihen von Rohren (2), die sich dem Kanal (11) gegenüber befinden, definierten Freiräume (8) mit einer der Kühlflüssigkeits-Rohrleitungen (10) verbinden kann, um die Verteilung der Kühlflüssigkeit zu verbessern, wobei der Tauscher mindestens eine Durchgangsöffnung (13) enthält, die vorgesehen ist, um den kontrollierten Durchgang der Kühlflüssigkeit zwischen dem Inneren des Gehäuses (3) und dem Umleitungskanal (11) zu ermöglichen, **dadurch gekennzeichnet, dass** der Kanal einer Verschlussplatte (12) zugeordnet ist, die mit dem Gehäuse (3) in dem Innenraum gekoppelt ist, der sich gegenüber dem Kanal (11) befindet, wobei die Verschlussplatte (12) die Durchgangsöffnung (13) enthält.

2. Tauscher (1) nach Anspruch 1, wobei die Höhe der Rohre (2) geringer als ihre Breite ist, und wobei eine der Kühlflüssigkeits-Rohrleitungen (10) sich gegenüber der größten Seite der Rohre (2) befindet.

3. Tauscher (1) nach Anspruch 1 oder 2, wobei eine der Kühlflüssigkeits-Rohrleitungen (10) nahe dem Eingang (4) der Gase angeordnet ist, wodurch die Verteilung der Kühlflüssigkeit in der Zone verbessert wird, die sich in der Nähe des Eingangs (4) der Gase befindet.

4. Tauscher (1) nach Anspruch 1, wobei der Umleitungskanal (11) durch ein Prägeverfahren hergestellt wird und seine Konfiguration bewirkt, dass er zum Außenbereich des Gehäuses (3) übersteht.

5. Tauscher (1) nach Anspruch 1, wobei die innere Verschlussplatte (12) zwei seitliche Durchgangsöffnungen (13) enthält.

6. Tauscher (1) nach Anspruch 1, wobei die innere Verschlussplatte (12) eine Einheit von seitlichen Öffnungen (13), die je einem Freiraum (8) zugeordnet sind, der sich alle zwei Reihen von Rohren (2) befindet, und mindestens eine obere Öffnung (13a) enthält, die sich gegenüber der Kühlflüssigkeits-Rohrleitung (10) befindet, die sich nahe dem Eingang (4) der Gase befindet.

7. Tauscher (1) nach Anspruch 1, wobei der Umleitungskanal (11) eine seitliche Öffnung enthält, die für den Anschluss einer zweiten Kühlflüssigkeits-Ausgangsrohrleitung (10a) vorgesehen ist.

8. Tauscher (1) nach Anspruch 1, der zwei Umleitungskanäle (11, 11a) enthält, die auf den gegenüberliegenden Seiten (3b) des Gehäuses (3) angeordnet sind.

9. Tauscher (1) nach Anspruch 1, wobei der Umleitungskanal (11) über seine ganze Länge einen variablen Querschnitt enthält.

## Claims

1. Heat exchanger (1) for gas, particularly for exhaust gases from an engine, comprising a core bundle of tubes (2) arranged inside a shell (3) defining a gas inlet (4) and outlet (5), the said tubes (2) being intended for the circulation of the gases with a view to an exchange of heat with a cooling liquid and the said tubes (2) being distributed in at least one column of several rows defining several spaces (8) between the rows, and comprising an inlet pipe (9) and an outlet pipe (10) for cooling liquid which are connected to the shell (3), the said exchanger (1) comprising a bypass duct (11) incorporated into the shell (3) and capable of making the spaces (8) defined between the rows of tubes (2) situated facing the said duct (11) communicate with one of the cooling liquid pipes (10), so as to improve the distribution of the cooling liquid, the exchanger comprising at least one through-orifice (13) intended to allow controlled passage of the cooling liquid between the inside of the shell (3) and the bypass duct (11),
**characterized in that** the said duct is associated with a shut-off plate (12) coupled to the shell (3) in the interior space situated facing the said duct (11), the said shut-off plate (12) comprising the said through-orifice (13).

2. Exchanger (1) according to Claim 1, in which the height of the tubes (2) is less than the width thereof, and in which one of the said cooling liquid pipes (10) is situated facing the widest side of the tubes (2).

3. Exchanger (1) according to Claim 1 or 2, in which one of the said cooling liquid pipes (10) is arranged near the gas inlet (4), thus improving the distribution of the cooling liquid in the zone situated near the gas inlet (4).

4. Exchanger (1) according to Claim 1, in which the bypass duct (11) is produced by a stamping process, and its configuration means that it extends towards the external part of the shell (3).

5. Exchanger (1) according to Claim 1, in which the interior shut-off plate (12) comprises two lateral through-orifices (13).

6. Exchanger (1) according to Claim 1, in which the interior shut-off plate (12) comprises a collection of lateral orifices (13) each associated with one space (8) situated every two rows of tubes (2), and at least an upper orifice (13a) situated facing the cooling liquid pipe (10) situated near the gas inlet (4).

7. Exchanger (1) according to Claim 1, in which the bypass duct (11) comprises a lateral orifice intended for connecting a second outlet pipe (10a) for cooling liquid.

8. Exchanger (1) according to Claim 1, which comprises two bypass ducts (11, 11a) arranged respectively on the opposite sides (3b) of the shell (3) .

9. Exchanger (1) according to Claim 1, in which the bypass duct (11) has a cross section that varies along its entire length.
